# EUROPÄISCHE PATENTSCHRIFT

(11) **EP 0 609 484 B1**
(45) Veröffentlichungstag und Bekanntmachung des Hinweises auf die Patenterteilung: **19.02.1997**
(21) Anmeldenummer: 93112696.5
(22) Anmeldetag: 07.08.1993
(51) Int. Cl.: D21H 23/58, B05C 1/08

(54) **Vorrichtung zum Auftragen von Streichfarbe auf eine Faserstoffbahn**
Apparatus for the application of a coating colour onto a web of fibrous material
Dispositif pour déposer une couleur d'enduction sur une bande fibreuse

(30) Priorität: 04.02.1993 DE 4303082; 05.03.1993 DE 4306937
(43) Veröffentlichungstag der Anmeldung: 10.08.1994
(73) Patentinhaber: J.M. Voith GmbH, D-89522 Heidenheim (DE)
(72) Erfinder: Beisswanger, Rudolf, Dipl.-Ing., D-89555 Steinheim (DE)
(74) Vertreter: Weitzel, Wolfgang, Dr.-Ing. Patentanwalt

(56) Entgegenhaltungen:
- WO-A-90/06184
- GB-A- 2 213 406
- US-A- 4 879 967

## Beschreibung

Die Erfindung betrifft eine Vorrichtung gemäß dem Oberbegriff von Anspruch 1.

Vorrichtungen dieser Art können innerhalb oder außerhalb einer Papier-Herstellungsmaschine angeordnet sein. Bei der aufzutragenden Flüssigkeit kann es sich beispielsweise um eine Leimsuspension handeln, mit der die Papierbahn imprägniert wird; d.h. die Leimsuspension penetriert mehr oder weniger vollkommen in das Innere der Papierbahn. Die Flüssigkeit kann aber auch eine Streichmasse sein; gemeint sind damit Pigment-Aufschwemmungen verschiedenster Art, aus denen auf der Papierbahn eine Deckschicht gebildet wird. In beiden Fällen kann die Flüssigkeit auf nur eine Seite der Papierbahn aufgetragen werden oder auf beide Seiten der Papierbahn.

Druckschriften zum Stand der Technik:
(1.) WO-A-9,006,184
(2.) DE-U-8 414 413
(3.) US-A-2,729,192
(4.) US-A-2,946,307
(5.) US-A-3,084,663
(6.) Wochenblatt für Papierfabrikation 1973, Seiten 164-169
(7.) Wochenblatt für Papierfabrikation 1978, Seiten 773-778
(8.) US-A-5,112,653

Die Erfindung geht aus von Druckschrift 2. Aus der Druckschrift 1 ist ein Verfahren und eine Vorrichtung bekannt, die zwei in Umlaufrichtung der Auftragwalze hintereinander angeordnete Auftragswerke zum Auftragen von Streichfarbenverbindung auf eine Faserstoffbahn umfaßt, wobei jedes Auftragswerk eine als Klinge ausgebildete Dosierrakel aufweist.

In der Druckschrift 2 ist desweiteren eine Vorrichtung gezeigt, bei der zwei Auftragswalzen vorgesehen sind, die einen Spalt miteinander bilden, durch den eine Papierbahn hindurchläuft. Beiden Auftragswalzen ist je ein Düsenauftragswerk zugeordnet, das jeweils einen Streichfarben-Film auf die Mantelfläche der betreffenden Walze aufbringt. Das Düsenauftragswerk hat eine Düse mit zwei Düsenlippen, von denen die eine an ihrem freien Ende eine Rollrakel trägt, das ist ein Stab mit einer gerillten Mantelfläche. Damit ist ein dosiertes Auftragen von Streichfarbe auf die Mantelfläche der betreffenden Walze möglich.

In der Technik des Streichens gibt es zwei grundlegend verschiedene Ziele: Zum einen geht es um das sogenannte Imprägnieren, wobei nur eine geringe Menge Streichfarbe pro Flächeneinheit auf die Papierbahn aufgetragen wird. Die Menge ist im allgemeinen derart gering, daß sie von der Papierbahn vollständig aufgesaugt wird. Zum anderen kennt man das Auftragen von Streichfarbe in einer wesentlich größeren Dosierung; hierbei wird ein Teil der Streichfarbe von der Papierbahn aufgesaugt, während ein weiterer Teil der Streichfarbe auf der Oberfläche der Papierbahn abgelagert wird und eine mehr oder minder starke Schicht auf der Papierbahn bildet.

Beide Verfahren hat man auch schon miteinander kombiniert, indem man in einer ersten Vorrichtung zunächst die Papierbahn mit einem Vorstrich imprägniert hat und sodann in einem Nachstrich mit Streichfarbe beschichtet hat. Das oben genannte Dokument (8) beschreibt eine Streichmaschine, bei welcher zunächst ein Vorstrich mittels einer Auftragswalze auf eine Papierbahn aufgebracht wird. Die Papierbahn umschlingt in üblicher Weise eine Gegenwalze. Nach einem gewissen Umdrehungswinkel trägt eine weitere Auftragsstation - in diesem Falle eine sogenannte SDTA-Station (Streichstation mit kurzer Verweilzeit) - eine weitere Lage auf die erstgenannte Lage auf. Diese SDTA-Station weist als solche in ihrem Ablaufbereich - dort, wo die Papierbahn die SDTA-Station verläßt - eine Rakelklinge auf. Noch etwas weiter folgt eine Endrakel, die wiederum eine Rakelklinge ist.

Man versucht hierbei somit, einen Doppelstrich auf eine umlaufende Papierbahn aufzubringen. Das technologische Ergebnis sowohl nach dem Verfahren und mit der Vorrichtung gemäß der Druckschrift (8) als auch der Druckschrift (1) ist jedoch unbefriedigend. Es hat sich nämlich gezeigt, daß der hiermit erzielte Strich in keiner Weise gleichförmig ist. Weder ist die Strichstärke gleichmäßig, noch ist die Oberfläche des letzten Striches einwandfrei und gleichmäßig. Die Gründe hierfür liegen im Dunkeln.

Der Erfindung liegt die Aufgabe zugrunde, eine Vorrichtung gemäß dem Gattungsbegriff von Anspruch 1 derart zu gestalten, daß ohne nachfolgende Einrichtungen eine möglichst große Menge Streichfarbe auf eine Papierbahn aufgebracht werden kann, daß das Strichgewicht über die Bahnbreite hinweg gleichmäßig ist, und daß die Strichoberfläche gleichförmig ist.

Diese Aufgabe wird durch die kennzeichnenden Merkmale von Anspruch 1 gelöst.

Die Erfindung betrifft weiterhin ein Verfahren zum Auftragen von Streichfarbe auf eine Faserstoffbahn gemäß dem Anspruch 12.

Der Erfinder hat zunächst erkannt, daß er von einer Vorrichtung gemäß dem Gattungsbegriff auszugehen hat; hierbei wird der Strich nämlich nicht direkt auf die Papierbahn aufgebracht, sondern zunächst auf die Mantelfläche einer Auftragswalze aufgelegt. Ferner hat er erkannt, daß das Anwenden von Rollrakeln als Schaberelementen wenigstens bei einem Auftragswerk unerläßlich ist, und daß die klingenförmigen Rakel für das Streichergebnis absolut schädlich sind. Durch Anwenden von Rollrakeln, vor allem bei dem ersten Düsenauftragswerk, wird eine gewisse Glättung und Verfestigung des ersten Striches erreicht. Damit erhält der erste Strich eine gewisse Stabilität, so daß er bezüglich seiner Oberflächenstruktur vom nachfolgenden, auf ihn aufgebrachten zweiten Strich nicht mehr zerstört wird.

Die Erfindung ist anhand der Zeichnung näher erläutert. Darin ist im einzelnen folgendes dargestellt:
- Figur 1: zeigt eine schematische Darstellung einer Vorrichtung mit zwei zueinander parallelen Auftragswalzen, wobei der einen dieser Auftragswalzen zwei Düsenauftragswerke zugeordnet sind;
- Figur 2: zeigt eine Ausführungsform ähnlich jener gemäß Figur 1, jedoch mit zwei Paaren von Düsenauftragswerken, die spiegelbildlich zueinander angeordnet sind;
- Figur 3: zeigt einen Ausschnitt von Figur 1, jedoch in Vergrößerung;
- Figur 4: zeigt eine alternative Ausführungsform zu den Figuren 1 und 2, und zwar ähnlich wie Figur 2 dargestellt.
- Figur 5: zeigt eine Ausführungsform mit indirektem und direktem Auftrag.

Die in Figur 1 dargestellte Auftragsvorrichtung weist zwei Auftragswalzen auf, zwei Düsenauftragswerke 31, 41, zwei Düsenkammern 32, 42, je eine maschinenbreite Düsenlippe 13, 23, je eine Dosierrakel 8, 8 sowie je eine Streichfarbenrinne 39, 49. Die beiden Auftragswalzen laufen im Sinne der Pfeile P um. Eine Papierbahn 9 ist durch den Spalt hindurchgeführt, der zwischen den beiden Walzen gebildet ist.

Im Betrieb erhalten die beiden Düsenkammem 32, 42 von nicht dargestellten Pumpen einen Streichfarbenstrom. Ein Teil dieses Stromes gelangt zur Düse und damit zu deren Auslauf, wo er durch die betreffende Dosierrakel 8 dosiert und als Film auf der Mantelfläche der betreffenden Walze abgelagert wird. Ein kleinerer Teil tritt an der anderen Düsenlippe als Überschußstrom über und gelangt in die betreffende Auffangrinne 39, 49.

Somit werden zwei Streichfarben-Filme aufgebracht. Der erste Film aus Düsenauftragswerk 31 wird auf die Mantelfläche der Walze 30 aufgelegt, während der zweite Film aus Auftragswerk 41 auf den erstgenannten Film aufgelegt wird. Die beiden Streichfarben-Filme wandern sodann zusammen mit der Mantelfläche der Walze 30 zum Spalt, der zwischen den Walzen gebildet ist, und somit auf die in der Zeichnung links dargestellte Seite der Papierbahn.

Die Ausführungsform gemäß Figur 4 sieht eine paarweise, symmetrische Anordnung der Düsenauftragswerke vor.

Bei der Ausführungsform gemäß Figur 4 liegt die Besonderheit darin, daß die beiden Streichstationen Lippen aufweisen, die jeweils an ihren freien Enden eine Rollrakel aufweisen. Die Düsenkammern sind somit - in Laufrichtung gesehen - beidseits durch eine Rollrakel begrenzt.

Das erfindungsgemäße Düsenauftragswerk bietet interessante Möglichkeiten, die über das Auftragen zweier Streichfarben-Filme auf die Mantelfläche der betreffenden Walze hinausgehen.

So ist es beispielsweise möglich, das nach dem Walzenspalt erste Auftragswerk mit einer Flüssigkeit zu beschicken (Release-Flüssigkeit), die die Eigenschaft hat, einen Streichfarben-Film abzustoßen, jedenfalls keine Verbindung mit diesem einzugehen. Statt dessen hätte die Flüssigkeit die Eigenschaft, am stählernen Mantel der Walze zu haften. Bei Figur 1 wäre dies das Auftragswerk 31. Das Beschicken mit einer solchen Release-Flüssigkeit hätte den Vorteil, daß die Papierbahn 9 mit dem darauf befindlichen Streichfarben-Film problemlos aus dem Walzenspalt entfernt, ohne daß Spuren des Streichfarben-Films auf der Mantelfläche der Walze 30 haften blieben. Der Release-Film könnte ferner chemisch derart aufgebaut sein, daß er dem nachfolgenden Streichfarben-Film eine noch glattere Oberfläche verleiht, als dies die Mantelfläche der Walze 30 tun könnte.

Außerdem lassen sich natürlich auch mehr als zwei Düsenauftragswerke an einer einzigen Walze anordnen, also drei oder mehrere Düsenauftragswerke.

Eine weitere interessante Möglichkeit, die die Erfindung bietet, besteht darin, den gesamten Streichfarbenauftrag regelrecht zu "konstruieren", so daß der Auftrag im Querschnitt gesehen ganz unterschiedliche Eigenschaften hat. So kann beispielsweise die äußere Schicht weich und nachgiebig sein, so daß sie sich leicht glätten läßt. Sie kann auch zäh und kratzbeständig sein, usw.

Als Dosierrakel kommen grundsätzlich alle rakelartigen Elemente in Betracht. Handelt es sich um einen Stab, so kann dieser drehbar gelagert sein und auch einen Antrieb aufweisen. Er kann Umfangsrillen aufweisen, jedoch ist dies nicht zwingend. Die Umfangsrillen können ggf. aus Drähten gebildet sein. Die Rakel kann jedoch auch aus einer Klinge gebildet sein, die entweder völlig steif oder nachgiebig ist. Die Klinge kann auch im Arbeitsbereich gerillt oder gezahnt sein.

Gemäß einem weiteren Gedanken der Erfindung ist wenigstens eines der Düsenauftragswerke mit einem Rakelstab mit glatter Mantelfläche versehen. Diese Mantelfläche kann beispielsweise verchromt sein. Der Stab kann aus Glas oder Keramik bestehen oder einen Glas- oder Keramikmantel haben. Auch alle anderen, hochverschleißfesten Materialien kommen in Betracht.

Wichtig ist hierbei, daß der Stab leicht austauschbar ist, so daß Stäbe unterschiedlichen Durchmessers anwendbar sind. Dies hat den folgenden Sinn: Bei Stäben mit glatter Mantelfläche hängt das Auftragsvolumen oder Strichgewicht vom Anpreßdruck ab. Dabei nimmt das Strichgewicht mit zunehmendem Anpreßdruck ab. Die Abhängigkeit folgt etwa einer Hyperbel. Dabei lassen sich unterschiedliche Hyperbelformen bei unterschiedlichen Rakelstabdurchmessern erreichen.

Auch kann es für die weiteren Auftragswerke zweckmäßig sein, statt eines Rakelstabes eine Klinge zu verwenden. Es ist nicht auszuschließen, daß nachfolgende Auftragswerke mit Klingen statt mit Rakelstäben arbeiten. Gemäß einem weiteren Gedanken der Erfindung erfolgt zunächst ein indirekter Auftrag, indem in gewohnter Weise die Mantelfläche einer Walze mittels eines Düsenauftragswerkes mit Streichfarbe beschichtet wird, und dieser Streichfarbenfilm durch den Umlauf dieser Walze an die Papierbahn herangeführt wird. Nach Empfang dieses Streichfarbenfilms wird die Papierbahn sodann um eine weitere Walze herumgeführt und empfängt dort einen weiteren Streichfarbenfilm im Direkt-Auftragsverfahren. Diese Variante ist in Figur 5 dargestellt.

Es ist möglich, die Ausführungsformen derart zu gestalten, daß sämtliche Auftragswerke, oder wenigstens einige hiervon abschwenkbar sind. Dies ermöglicht wahlweise, je nach Bedarf, ein flexibles Betreiben der Anlage.

## Patentansprüche

1. Vorrichtung zum Auftragen von Streichfarbe auf eine Faserstoffbahn, mit den folgenden Merkmalen:
1.1 eine Auftragswalze (30), die an einer Aufgabeposition ihrer Mantelfläche einen maschinenbreiten Streichfarben-Film empfangen kann, und an einer Abgabeposition an die Faserstoffbahn (9) abgeben kann;
1.2 ein erstes als Düsenauftragswerk ausgebildetes Auftragswerk (31) zum Bilden und Abgeben des Streichfarben-Filmes, mit einer maschinenbreiten Düsenkammer (32) und einer dieser nachgeordneten Düse mit zwei maschinenbreiten Lippen, deren eine an ihrem freien Ende eine Dosierrakel (8) trägt, die mit der Mantelfläche der Walze (30) einen Austrittsspalt für den Streichfarben-Film bildet;
gekennzeichnet durch die folgenden Merkmale:
1.3 es ist wenigstens ein zweites Auftragswerk (41) vorgesehen, das ebenfalls der Auftragswalze (30) zugeordnet und dem ersten Auftragswerk in Umlaufrichtung der Auftragswalze (31) vor- oder nachgeschaltet ist, und
1.4 die Dosierrakel (8) wenigstens des ersten Auftragswerkes (31) ist als Rollrakel ausgebildet.

2. Vorrichtung nach Anspruch 1, dadurch gekennzeichnet, daß wenigstens eines der weiteren Auftragswerke ebenfalls ein Düsenauftragswerk ist.

3. Vorrichtung nach Anspruch 1 oder 2, dadurch gekennzeichnet, daß wenigstens eines der weiteren Düsenauftragswerke ebenfalls eine als Rollrakel ausgebildete Dosierrakel aufweist, die mit der Mantelfläche der Walze einen Austrittsspalt bildet.

4. Vorrichtung nach einem der Ansprüche 1 - 3, dadurch gekennzeichnet, daß bei wenigstens einer der beiden Düsenauftragswerke (31, 41) beide Lippen an ihren freien Enden eine als Rollrakel ausgebildete Dosierrakel tragen.

5. Vorrichtung nach einem der Ansprüche 1 - 4, dadurch gekennzeichnet, daß der Auftragswalze eine Gegenwalze zugeordnet ist, die mit der Auftragswalze (30) einen Walzenspalt bildet, in dessen Bereich Streichfarbe von der Mantelfläche der Auftragswalze (30) auf die Papierbahn (9) übertragen werden kann, und durch den die Papierbahn (9) hindurchgeführt werden kann.

6. Vorrichtung nach einem der Ansprüche 1-5, dadurch gekennzeichnet, daß das in der Umlaufrichtung der Auftragswalze (30) nach dem Walzenspalt erste Düsenauftragswerk (31) einen Anschluß für Reinigungsflüssigkeit aufweist.

7. Vorrichtung nach einem der Ansprüche 1-6, dadurch gekennzeichnet, daß das in der Umlaufrichtung der Auftragswalze (30) nach dem Walzenspalt erste Düsenauftragswerk einen Anschluß für eine Flüssigkeit aufweist, die die nachfolgend aufgetragene Streichfarbe abstößt.

8. Vorrichtung nach einem der Ansprüche 1-6, dadurch gekennzeichnet, daß die dem ersten Auftragswerk zugeführte Flüssigkeit eine Affinität zu dem Material der Auftragswalze (30) hat.

9. Vorrichtung nach einem der Ansprüche 1-8, dadurch gekennzeichnet, daß in Laufrichtung der Faserstoffbahn nach der Abgabeposition ein Auftragswerk zum Aufbringen einer Flüssigkeit, z.B. von Streichfarbe, auf die Faserstoffbahn vorgesehen ist.

10. Vorrichtung nach einem der Ansprüche 1-9, dadurch gekennzeichnet, daß wenigstens eines der weiteren Auftragswerke eine Dosierklinge aufweist.

11. Vorrichtung nach einem der Ansprüche 1-10, dadurch gekennzeichnet, daß wenigstens eines der Auftragswerke eine Dosierrakel mit glatter Mantelfläche aufweist.

12. Verfahren zum Auftragen von Streichfarbe auf eine Faserstoffbahn, mit den folgenden Merkmalen:
12.1 die Streichfarbe wird an einer Aufgabeposition auf die Mantelfläche einer umlaufenden Auftragswalze als Streichfarben-Film aufgebracht und an einer Abgabeposition an die Faserstoffbahn (9) abgegeben;
gekennzeichnet durch die folgenden Merkmale:
12.2 in Umlaufsrichtung der Auftragswalze vor der Aufgabeposition wird mittels eines eine Rollrakel (8) aufweisenden Auftragswerks (31) eine Release-Flüssigkeit als Film auf die Mantelfläche der Auftragswalze (30) aufgebracht;
12.3 die Release-Flüssigkeit stößt die Streichfarbe ab.

13. Verfahren nach Anspruch 12, dadurch gekennzeichnet, daß die Release-Flüssigkeit eine Affinität zum Material des Walzenmantels hat.

14. Verfahren nach Anspruch 12 oder 13, dadurch gekennzeichnet, daß auf das indirekte Auftragen von Streichfarbe durch deren Übertragen mittels der Mantelfläche der Auftragswalze (30) ein direktes Auftragen auf die Faserstoffbahn erfolgt.

## Claims

1. Apparatus for the application of coating on to a web of fibrous material, with the following features:
1.1 a coating roll (30) which is able to pick up a machine-wide coating film at a feed position on its circumference and to transfer the said film to the fibrous web (9) at a transfer position;
1.2 a first applicator (31) designed as a nozzle applicator for forming and dispensing the coating film, with a machine-wide nozzle chamber (32) and downstream thereof a nozzle with two machine-wide lips, one of which carries at its free end a metering bar (8) which forms with the circumferential surface of the roll (30) a discharge slit for the coating film;
characterized by the following features:
1.3 at least one second applicator (41) is provided, which also cooperates with the coating roll (30), ahead of or behind the first applicator in the direction of rotation of the coating roll, and
1.4 the metering bar (8) of at least the first applicator (31) is designed as a revolving doctor.

2. Apparatus according to Claim 1, characterized in that at least one of the additional applicators is also a nozzle type applicator.

3. Apparatus according to Claim 1 or Claim 2, characterized in that at least one of the additional nozzle applicators also has a metering bar designed as a revolving doctor which forms a discharge slit with the circumferential surface of the roll.

4. Apparatus according to any one of Claims 1 to 3, characterized in that on at least one of the two nozzle applicators (31, 41) both lips carry, at their free ends, a metering bar designed as a revolving doctor.

5. Apparatus according to any one of Claims 1 to 4, characterized in that the coating roll cooperates with a counter roll which forms with the coating roll (30) a roll slit in which coating can be transferred from the circumferential surface of the coating roll (30) to the paper web (9), and through which the paper web (9) can be fed.

6. Apparatus according to any one of Claims 1 to 5, characterized in that the nozzle applicator (31) which comes first after the roll slit in the direction of rotation of the coating roll (30) has a connection for cleaning liquid.

7. Apparatus according to any one of Claims 1 to 6, characterized in that the applicator which comes first after the roll slit in the direction of rotation of the coating roll (30) has a connection for a liquid which repels the coating subsequently applied.

8. Apparatus according to any one of Claims 1 to 6, characterized in that the liquid fed to the first applicator has an affinity with the material of the coating roll (30).

9. Apparatus according to any one of Claims 1 to 8, characterized in that an applicator for applying a liquid, e.g. coating, to the web of fibrous material is provided after the transfer position in the machine direction of the said web.

10. Apparatus according to any one of Claims 1 to 9, characterized in that at least one of the additional applicators has a metering blade.

11. Apparatus according to any one of Claims 1 to 10, characterized in that at least one of the applicators has a metering bar with a smooth circumferential surface.

12. Method for the application of coating on to a web of fibrous material, with the following features:
12.1 the coating is applied at a feed position on to the circumferential surface of a rotating coating roll as a coating film and is transferred to the web of fibrous material (9) at a transfer position;
characterized by the following features:
12.2. ahead of the feed position in the direction of rotation of the coating roll, a release liquid is applied in the form of a film, by means of an applicator (31) possessing a revolving doctor (8), on to the circumferential surface of the coating roll (30);
12.3 the release liquid repels the coating.

13. Method according to Claim 12, characterized in that the release liquid has an affinity with the material of the roll.

14. Method according to Claim 12 or Claim 13, characterized in that the indirect application of coating by the transfer of coating by means of the circumferential surface of the coating roll (30) is followed by a direct application to the web of fibrous material.

## Revendications

1. Dispositif, permettant de déposer une couleur d'enduction sur une nappe fibreuse, comportant les particularités suivantes :
1.1 un cylindre de couchage (30) qui peut recevoir, en un emplacement de réception de sa surface cylindrique, un film de couleur d'enduction à la largeur de la machine et peut, en un emplacement de délivrance, la déposer sur la nappe fibreuse (9) ;
1.2 un premier dispositif de dépôt (31) qui est réalisé sous forme d'un dispositif de dépôt à buse et sert à former et déposer le film de couleur d'enduction et qui comprend une chambre de buse (32) à la largeur de la machine et une buse disposée en aval de cette chambre et présentant deux lèvres, à la largeur de la machine, dont l'une porte, à son extrémité libre, une racle de dosage (8) qui forme avec la surface périphérique du cylindre (30) un intervalle de sortie pour le film de couleur d'enduction ;
caractérisé par les particularités suivantes :
1.3 il est prévu au moins un deuxième dispositif de dépôt (41) qui est associé aussi au cylindre de couchage (30) et est disposé en amont ou en aval du premier dispositif de dépôt suivant la direction de rotation du cylindre de couchage (31) et
1.4 la racle de dosage (8) d'au moins le premier dispositif de dépôt (31) est réalisée sous forme d'une racle tournante.

2. Dispositif selon la revendication 1, caractérisé en ce qu'au moins l'un des autres dispositifs de dépôt est aussi un dispositif de dépôt à buse.

3. Dispositif selon la revendication 1 ou 2, caractérisé en ce qu'au moins l'un des autres dispositifs de dépôt à buse comprend aussi une racle de dosage qui est réalisée sous forme d'une racle tournante et qui forme un intervalle de sortie avec la surface périphérique du cylindre.

4. Dispositif selon l'une des revendications 1 - 3, caractérisé en ce que, dans au moins l'un des deux dispositifs de dépôt à buse (31, 41), les deux lèvres portent, à leur extrémité libre, une racle de dosage réalisée sous forme d'une racle tournante.

5. Dispositif selon l'une des revendications 1 - 4, caractérisé en ce qu'il est associé au cylindre de couchage un cylindre d'appui qui forme avec le cylindre de couchage (30) un intervalle entre cylindres dans la zone duquel la couleur d'enduction peut être transférée de la surface périphérique du cylindre de couchage (30) sur la nappe de papier (9) et à travers lequel la nappe de papier (9) peut passer.

6. Dispositif selon l'une des revendications 1 - 5, caractérisé en ce que le dispositif de dépôt à buse (31) qui est le premier à la suite de l'intervalle entre cylindres dans le sens de rotation du cylindre de couchage (30) comporte un raccord pour un liquide de nettoyage.

7. Dispositif selon l'une des revendications 1 - 6, caractérisé en ce que le dispositif de dépôt à buse qui est le premier à la suite de l'intervalle entre cylindres dans le sens de rotation du cylindre de couchage (30) comporte un raccord pour un liquide qui repousse la couleur d'enduction déposée à la suite.

8. Dispositif selon l'une des revendications 1 - 6, caractérisé en ce que le liquide acheminé au premier dispositif de dépôt possède une affinité vis-à-vis de la matière du cylindre de couchage (30).

9. Dispositif selon l'une des revendications 1 - 8, caractérisé en ce qu'en aval de l'emplacement de délivrance dans le sens de déplacement de la nappe fibreuse, il est prévu un dispositif de dépôt servant à appliquer un liquide, par exemple de couleur d'enduction, sur la nappe fibreuse.

10. Dispositif selon l'une des revendications 1 - 9, caractérisé en ce qu'au moins l'un des autres dispositifs de dépôt comprend une lame de dosage.

11. Dispositif selon l'une des revendications 1 - 10, caractérisé en ce qu'au moins l'un des dispositifs de dépôt comprend une racle de dosage à surface extérieure lisse.

12. Procédé, permettant de déposer une couleur d'enduction sur une nappe fibreuse, comprenant les particularités suivantes :
12.1 la couleur d'enduction est déposée, sous forme d'un film de couleur d'enduction, en un emplacement de réception sur la surface périphérique d'un cylindre de couchage en rotation et est appliquée, en un emplacement de transfert, sur la nappe fibreuse (9) ;
caractérisé par les particularités suivantes :
12.2 en amont de la position de réception suivant le sens de rotation du cylindre de couchage, un liquide antiadhésif est déposé sous forme de film sur la surface périphérique du cylindre de couchage (30) au moyen d'un dispositif de dépôt (31) comportant une racle tournante (8) ;
12.3 le liquide antiadhésif repousse la couleur d'enduction.

13. Procédé selon la revendication 12, caractérisé en ce que le liquide antiadhésif possède une affinité vis-à-vis de la matière de la surface périphérique du cylindre.

14. Procédé selon la revendication 12 ou 13, caractérisé en ce qu'un dépôt direct a lieu sur la nappe fibreuse à la suite du dépôt indirect de la couleur d'enduction par transfert de cette couleur d'enduction au moyen de la surface périphérique du cylindre de couchage (30).
